# EUROPÄISCHE PATENTSCHRIFT

(11) **EP 0 218 837 B1**
(45) Veröffentlichungstag und Bekanntmachung des Hinweises auf die Patenterteilung: **11.10.1989**
(21) Anmeldenummer: 86111048.4
(22) Anmeldetag: 09.08.1986
(51) Int. Cl.: E05D 7/10

(54) **Anlenkung für aushängbare Kraftwagentüren**
Removable vehicle door hinge
Charnière pour portes de véhicules automobiles dégondables

(30) Priorität: 11.09.1985 DE 3532423
(43) Veröffentlichungstag der Anmeldung: 22.04.1987
(73) Patentinhaber: ED. Scharwächter GmbH & Co.KG., D-42855 Remscheid (DE)
(72) Erfinder: Brockhaus, Ernst, D-5630 Remscheid-Hasten (DE)
(74) Vertreter: Schön, Theodor, Patent- und Zivilingenieur

(56) Entgegenhaltungen:
- DE-A- 1 459 104
- DE-A- 1 584 006
- DE-A- 3 401 253
- DE-B- 1 247 172
- DE-C- 155 502
- DE-C- 1 197 480
- FR-A- 2 346 538
- FR-A- 2 406 056
- GB-A- 1 144 675

## Beschreibung

Die Erfindung bezieht sich auf eine Anlenkung aushängbarer Kraftwagentüren, gemäß dem Oberbegriff des Anspruches 1.

Eine solche Anlenkung ist durch die DE-AS 1 459 104 bekannt. Nach der Lehre gemäß der DE-AS 1 459 104 sind für eine Türanlenkung gleiche Scharniere paarweise zu verwenden.

Der Erfindung liegt die Aufgabe zugrunde, eine Anlenkung für aushängbare Kraftwagentüren zu schaffen, die bei Verwendung einfacher, kostengünstig herstellbarer Scharniere ein leichtes, müheloses Aushängen und ein ebenso leichtes, müheloses, insbesondere mittels mechanischer Montagehilfen vornehmbares Wiedereinhängen der Tür ermöglicht und bei der vor allem auch gewährleistet ist, daß die Tür einerseits nach dem Wiedereinhängen automatisch und ohne jeglichen Justieraufwand ihre ursprünglich einjustierte Lage einnimmt und dabei auch in ihrer eingehängten Lage gegen unbeabsichtigtes Aushängen gesichert ist.

Diese Aufgabe wird erfindungsgemäß durch die Merkmale des Anspruches gelöst.

Bei der erfindungsgemäßen Anlenkung für aushängbare Kraftwagentüren weist jeder der beiden karosserieseitigen Schamierflügel wenigstens ein untenliegendes Gewerbeteil auf, in welchem ein Scharnierstiftstummel angeordnet ist, der seinerseits in eine Augenbohrung des Gewerbeteiles des türseitigen Scharnierflügels eingreift, derart, daß die Tür durch Anheben aus der Scharnierlagerung ausgehoben und von der Karosserie abgenommen werden kann. Weiterhin ist hierbei an wenigstens einem der beiden Türscharniere ein konzentrisch zur Scharnierachse angeordneter und axial verstellbarer Lagerzapfen vorgesehen, der mit der Oberseite des Gewerbeteiles des türseitigen Scharnierflügels derart zusammenwirkt, daß das Gewerbeteil des türseitigen Scharnierflügels gegen das unten liegende Gewerbeteil des karosserieseitigen Scharnierflügels gehalten und somit die Tür gegen unbeabsichtiges Aushängen gesichert wird, wobei gleichzeitig auch eine spielfreie Einstellung der Schwenklagerung der Tür sowohl im oberen, als auch im unterem Türscharnier erreicht wird. Ein besonderer Vorteil hierbei wird darin gesehen, daß beim Einhängen der Fahrzeugtür lediglich ein Lagerzapfen axial verstellt zu werden braucht, um die Fahrzeugtür in ihrer endgültigen Betriebslage zu sichern.

Gemäß einer bevorzugten Verwirklichungsform wird das zweite Türscharnier als oberes Türscharnier verwendet, da in diesem Bereich der Fahrzeugskarosserie üblicherweise kein ausreichender Raum zur Verfügung steht, um einen axial verstellbaren Lagerzapfen mittels eines Werkzeuges axial in ausreichender Weise zu verstellen. Das den axial verstellbaren Lagerzapfen enthaltende Flügelscharnier ist somit zweckmäßigerweise als unteres Scharnier angeordnet, wobei der axial verstellbare Lagerzapfen im oberen Gewerbeteil des karosserieseitigen Scharnierflügels aufgenommen ist und im einfachsten Fall durch einen in seiner jeweils eingestellten Lage mittels einer Kontermutter sicherbaren Schraubenbolzen gebildet ist.

Nach einer anderen Verwirklichungsform der erfindungsgemäßen Anlenkung ist vorgesehen, daß der jeweils karosserieseitige Scharnierflügel beider Scharniere zwei ein mittleres Gewerbeteil des türseitigen Schamierflügels mit einem gewissen Freiraum gabelförmig umgreifende Gewerbeteile aufweist und die oben liegende Gewerbefläche wenigstens eines der beiden türseitigen Scharnierflügel eine von oben nach unten konisch oder kugelig verjüngte Lagerung für einen axial verstellbaren oberen Gewerbeteil des karosserieseitigen Scharnierflügels aufgenommenen Lagerzapfen aufweist, wobei der Lagerzapfen einen radial ausladenden konischen Lagerteil besitzen kann, dem eine entsprechend konisch gestaltete Lagerausnehmung in der Oberseite des mittleren Gewerbeteiles des türseitigen Scharnierflügels zugeordnet ist. Neben der Möglichkeit, den im oberen Gewerbeteil des karosserieseitigen Scharnierflügels axial verstellbar aufgenommenen Lagerzapfen vermittels eines radial zur Achse seines Schaftabschnittes eingreifenden Sicherungsmittels, wie beispielsweise einer Klemm- bzw. Feststellschraube oder drgl., in seiner Betriebslage zu sichern, besteht erfindungsgemäß weiterhin die Möglichkeit, daß der im oberen Gewerbeteil des karosserieseitigen Scharnierflügels axial verstellbare Lagerzapfen in Richtung auf die Oberseite des mittleren Gewerbeteiles des türseitigen Scharnierflügels axial federbelastet ist, wobei die Federbelastung durch eine am oberen Gewerbeteil des karosserieseitigen Scharnierflügels abgestützte und an einer nach aussen ausladenden Bundfläche des Lagerzapfens angreifende Spiralfeder aufgebracht wird. Unabhängig davon, welche der beiden vorstehend aufgezeigten Möglichkeiten zur Sicherung des Lagerzapfens in seiner der eingehängten Fahrzeugtür zugeordneten Wirklage im einzelnen angewandt wird, ergibt sich jedoch aus beiden Konstruktionsvorschlägen der Vorteil, daß bei Verwendung eines dieser Art gestalteten Scharnieres als oberes Türscharnier für die axiale Verstellung des Lagerzapfens kein Werkzeug benötigt wird, sondern allenfalls ein radial zur Scharnierachse anzusetzendes Werkzeug zum Anziehen der Klemm- bzw. Feststellschraube benötigt wird, wofür denn auch in diesem Bereich der Fahrzeugkarosserie in manchen Fällen ausreichender Raum vorhanden ist. Bei Türscharnieren, bei denen der Lagerzapfen durch eine in eine Umfangsnut seines Schaftabschnittes eingreifende Klemm- bzw. Feststellschraube in seiner Wirklage gesichert bzw. gehalten wird, ist in weiterer Einzelausgestaltung vorgesehen, daß die Flankenflächen der Umfangsnut im Schaftabschnitt des Lagerzapfens gegensinnig und schräg zur Zapfenachse geneigt sind und die Spitze des Sicherungsmittels, wie z. B. Klemm- oder Feststellschraube eine entsprechend geneigte Umfangsfläche aufweist, derart, daß der Lagerzapfen durch das Sicherungsmittel in Richtung auf seine Gegenlagerfläche am mittleren Gewerbeteil des anderen Scharnierflügels abgedrängt wird.

In weiterer Einzelausgestaltung der Erfindung kann ferner vorgesehen sein,daß beide Scharniere jeweils einen an einen unteren Gewerbeteil des karosserieseitigen Scharnierflügels unter Zwischenschaltung von Lagerbuchsen wartungsfrei drehbar gelagerten und in eine Augenbohrung im mittleren Gewerbeteil des türseitigen Scharnierflügels eingreifenden Scharnierstiftstummel aufweisen, wobei dann bei dieser Anordnung der Schamierstiftstummel in der Augenbohrung des Gewerbeteiles des türseitigen Scharnierflügels drehsicher festgelegt ist. Die Einzelausgestaltung kann aber ebenso umgekehrt getroffen werden, nämlich daß der Scharnierstiftstummel im untenliegenden Gewerbeteil des karosserieseitigen Scharnierflügels drehsicher festgelegt und in der Augenbohrung des Gewerbeteiles des türseitigen Schamierflügels vermittels Lagerbuchsen wartungsfrei drehbar aufgenommen ist.

In weiterer Einzelausgestaltung kann darüber hinaus noch vorgesehen sein, daß das Gewerbeteil des türseitigen Schamierflügels vermittels einer Kugel auf dem Scharnierstiftstummel am untenliegenden Gewerbeteil des karosserieseitigen Scharnierflügels abgestützt ist. Gleichermaßen kann vorgesehen sein, daß der im oberen Gewerbeteil des karosserieseitigen Scharnierflügels axial verstellbar aufgenommene Lagerzapfen vermittels einer Kugel am mittleren Gewerbeteil des türseitigen Scharnierflügels angreift, wobei dann dieses eine entsprechend gestaltete Lagerpfanne, gegebenenfalls mit vorgeschaltetem Abschnitt einer Augenbohrung aufweist. Zur Erhöhung der Führungsqualität kann dabei in jedem Falle vorgesehen sein, daß in dem der jeweiligen Kugel vorgeschalteten Scharnieraugenbohrungsabschnitt eine Lagerbuchse aus wartungsfreiem Material für die Führung des Scharnierstiftstummels bzw. des axial verstellbaren Lagerzapfens angeordnet ist. Im übrigen kann naturgemäß auch vorgesehen sein, daß die die Kugel aufnehmende Lagerpfanne mit einem wartungsfreien Kunststoffmaterial ausgekleidet bzw. aus einem solchen gebildet ist.

In weiterer Einzelausgestaltung der Erfindung kann ferner auch noch vorgesehen sein, daß eines der beiden Flügelscharniere als Blechscharnier ausgebildet und baulich mit einem Türfeststeller vereinigt ist, wobei der Türfeststeller in an sich bekannter Weise durch einen Drehstab- Türfeststeller gebildet sein kann, wobei aber auch vorgesehen sein kann, daß als Belastungselement für den Türfeststeiler eine Blattfeder oder ein sonstiges System vorgesehen ist.

Schließlich ergibt sich ein ganz besonderer Vorteil der Erfindung daraus, daß wenigstens einer, vorzugsweise aber beide Scharnierflügel jedes der beiden Flügelscharniere für die erfindungsgemäße Türanlenkung jeweils aus einem Abschnitt eines fortlaufenden Scharnierprofiles gebildet sind.

Die Erfindung ist in der nachfolgenden Beispielsbeschreibung an Hand einiger in der Zeichnung dargestellter Ausführungsbeispiele im einzelnen beschrieben.
In der Zeichnung zeigt die
Figur 1 eine Anlenkung für eine aushängbare Kraftwagentür;
Figur 2 eine andere Ausgestaltungsform einer Anlenkung für eine aushängbare Kraftwagentür;
Figur 3 eine Variante zur Anlenkung einer aushängbaren Kraftwagentür gemäß Figur 2;
Figur 4 eine weitere Variante einer Anlenkung für eine aushängbare Kraftwagentür gemäß Figur 1;
Figur 5 ebenfalls eine weitere Variante der Anlenkung einer Kraftwagentür gemäß Figur 1;
Figur 6 eine Einzeldarstellung eines aushängbaren Türscharnieres in teilweise aufgebrochener Seitenansicht;
Figur 7 eine Draufsicht auf ein mit einem Türfeststeller baulich vereinigtes, aushängbares Türscharnier;
Figur 8 eine teilweise aufgebrochene Seitenansicht zu Figur 7.

Bei der in der Zeichnung dargestellten Anlenkung für aushängbare Kraftwagentüren ist die Fahrzeugtür 1 jeweils über zwei in der Schwenkachse der Tür übereinanderliegend angeordnete Flügelscharniere 2 und 3 am Türholm 4 der Fahrzeugkarosserie angelenkt. Bei dem in der Figuri dargestellten Ausführungsbeispiel ist dabei das obere Türscharnier durch ein einfaches Aushängescharnier gebildet und besteht aus einem am Türholm 4 der Fahrzeugkarosserie angeschlagenen Scharnierflügel 5, der seinerseits ein untenliegendes Gewerbeteil 6 aufweist, in welchem ein Scharnierstiftstummel 7 über einen Schaftteil 8 und eine Umfangsrändel 9 drehsicher aufgenommen ist. Das Scharnier 2 umfaßt ferner einen zweiten, an der Tür 1 angeschlagenen Scharnierflügel 10, dessen Gewebeteil 11 eine Scharnieraugenbohrung 12 aufweist, in welche der Scharnierstiftstummel 7 eingreift. Der Scharnierstiftstummel 7 ist ferner mit einem radial ausladenden Bund 13 versehen, über welchen er an der Oberseite 14 des Gewerbeteiles 6 in axialer Richtung abgestützt ist. Die Anlenkung für die aushängbare Kraftwagentür 1 umfaßt ferner ein untenliegend angeordnetes Flügelscharnier 3, dessen einer Scharnierflügel 15 am Türholm 4 der Fahrzeugkarosserie angeschlagen ist und zwei im Abstand voneinander angeordnete, ein mittleres Gewerbeteil 16 eines an der Kraftwagentür 1 angeschalgenen Scharnierflügels 17 mit einem gewissen Freiraum 18 gabelförmig umgreifende Gewerbeteile 19 und 20 aufweist. Im unteren Gewerbeteil 20 des karosserie seitigen Scharnierflügels 15 ist dabei ein Scharnierstiftstummel 77 über einen Schaftabschnitt 88 und eine Umfangsrändel 99 drehsicher festgelegt. Der Scharnierstiftstummel 77 greift seinerseits in eine Augenbohrung 122 des Gewerbeteiles 16 des türseitigen Scharnierflügels 17 ein. Gegen die Oberseite 114 des Gewerbeteils 20 ist der Scharnierstiftstummel 77 vermittels eines radial auskragenden Bundes 113 abgestützt. Das obere Gewerbeteil 19 des karosserieseitigen Scharnierflügels 15 ist von einem Lagerzapfen 23 durchgriffen, wobei der Lagerzapfen 23 als Schraubenbolzen ausgebildet und über eine Gewindebohrung 24 axial verstellbar im Gewerbeteil 19 aufgenommen ist. Der Lagerzapfen 23 besitzt einen Schaftteil 25, der aussenseitig mit einem Gewinde versehen ist, welches mit der Gewindebohrung 24 des Gewerbeteiles 19 zusammenwirkt und kann durch eine Kontermutter 26 in der jeweils eingestellten Lage fixiert werden. An der Oberseite 27 des mittleren Gewerbeteiles 16 des Scharnierflügels 17 greift der Lagerzapfen 2 3 vermittels eines radial auskragenden Bundes 28 an. Damit ist auch die gesamte Anlenkung der aushängbaren Kraftwagentür einerseits spielfrei einstellbar und andererseits gegen ein unbeabsichtigtes Aushängen sicherbar.

Bei dem in der Figur 2 dargestellten Ausführungsbeispiel ist bei gleichartig ausgebildeter Lagerung des mittleren Gewerbeteiles 6 bzw. 16 des türseitigen Schamierflügels 10 bzw. 17 vorgesehen, daß auch das obere Flügelscharnier 2 mit einem axial verstellbaren Lagerzapfen 29 versehen ist. Der Lagerzapfen 29 durch setzt eine Augenbohrung 30 im obenliegenden Gewerbeteil 31 des karosserieseitigen Scharnierflügels 5 und greift vermittels eines konisch gestalteten Kopfendes 31 in eine entsprechend konisch gestaltete Lagerpfanne 32 am oberen Ende des mittleren Gewerbeteiles 33 des türseitigen Scharnierflügels 10 ein. Das mittlere Gewerbeteil 33 des Scharnierflügels 10 ist dabei mit einer durchgehenden Scharnieraugenbohrung 12 versehen. In seinem Schaftteil 34 weist der Lagerzapfen 29 eine radiale Umfangsnut 35 auf, deren Flankenflächen 36 gegensinnig geneigt zur Scharnierachse hin nach innen abfallen. Der Umfangsnut 35 des Lagerzapfens 29 ist eine radial zu diesem verstellbar im Gewerbeteil 31 des karoserieseitigen Scharnierflügels 5 angeordnete Klemm- bzw. Feststellschraube 37 zugeordnet, welche ihrerseits gleichsinnig zu den Flächen 36 der radial gerichteten Umfangsnut 35 des Lagerzapfens 29 gerichtete Umfangsflächen aufweist, derart, daß der Lagerzapfen 29 durch die Klemm- bzw. Feststellschraube in axialer Richtung auf die Lagerpfanne 32 abgedrängt wird, woraus sich eine spielfreie Einstellung der Scharnierlagerung für wenigstens das obere Türscharnier ergibt.

Das untere Flügelscharnier 3 weist im Ausführungsbeispiel nach Figur 2 einen im oberen Gewerbeteil 19 vermittels einer Gewindebohrung und eines Aussengewindes axial verstellbar angeordneten und vermittels einer Kontermutter 26 in der jeweils eingestellten Lage sicherbaren Lagerzapfen 25 auf, dessen unteres Ende 38 kugelförmig gestaltet ist und mit einer entsprechend kugelförmig gestalteten Lagerpfanne 39 in der Oberfläche 40 des Gewerbeteiles 16 des türseitigen Scharnierflügels 17 zusammenwirkt.

Bei der in der Figur 3 dargestellten Anlenkung für eine aushängbare Kraftwagentür, die im übrigen identisch mit der in der Figur 2 dargestellten Anlenkung übereinstimmt, ist vorgesehen, daß der im oben liegenden Gewerbeteil 31 des karosserieseitigen Scharnierflügels 5 axial verstellbar aufgenommene Lagerzapfen 299 axial verschiebbar in einer Bohrungsausnehmung 41 des oberen Gewerbeteiles 31 des Scharnierflügels 5 verschieblich aufgenommen ist und in seiner mit der Oberfläche bzw. Oberseite des mitteleren Gewerbeteiles 16 des türseitigen Scharnierflügels 10 zusammenwirkenden Stellung vermittels einer Spiralfeder 42 gehalten ist, wobei sich die Spiralfeder 42 an der Unterseite 43 des oberen Gewerbeteiles 31 des karosserieseitigen Scharnierflügels 5 abstützt und an einem radial auskragenden Bund 44 des Lagerzapfens 299 angreift. Aus dem Vergleich der Darstellungen der Figuren 2 und 3 ist ohne weiteres ersichtlich, daß bei dem obenliegenden Scharnier 2 auch dann kein spezielles Werkzeug für die Axialverstellung des Lagerzapfens 29 bzw. 299 eingesetzt werden muß, da der Lagerzapfen entweder durch Federkraft oder aber vermittels einer radial angeordneten und dementsprechend auch radial verstellbaren Feststell- bzw. Klemmschraube in eine spielfreie Anlage mit der Oberseite 14 des mittleren Gewerbeteiles 16 des türseitigen Scharnierflügels 10 gebracht werden.

Die in der Figur 4 dargestellte Verwirklichungsform einer Anlenkung für aushängbare Kraftwagentüren zeichnet sich dadurch aus, daß das Gewerbeteil 11 des türseitigen Scharnierflügels 10 des oberen Türscharnieres 2 vermittels einer Kugel 45 auf dem Scharnierstiftstummel 7 abgestützt ist. Der Scharnierstiftstummel 7 ist dabei mit einer entsprechend gestalteten Lagerpfanne versehen, die ihrerseits entweder mit Kunststoffmaterial ausgekleidet oder aber aus einem Kunststoffmaterial 46 gebildet ist. Das untere Flügelscharnier 3 weist im gezeigten Ausführungsbeispiel ebenfalls einen im oberen Gewerbeteil 19 des karosserieseitigen Scharnierflügels 15 vermittels einer Schraubgewindeanordnung 24 axial verstellbar angeordneten Lagerzapfen 25 auf, der seinerseits über eine Kugel 47 am Gewerbeteil 16 des türseitigen Scharnierflügels 17 angreift. Dabei ist der Kugel 47 eine entsprechend gestaltete Lagerpfanne 48 im Gewerbeteil 16 zugeordnet und dieser Lagerpfanne 48 eine Augenbohrung 49 vorgeschaltet, die ihrerseits mittels einer Lagerbuchse 50 aus wartungsfreiem Lagermaterial ausgekleidet ist. Der Scharnierstiftstummel 77 ist bei dieser Ausführungsform vermittels einer Lagerbuchse 49 aus wartungsfreiem Lagermaterial in einer entsprechend gestalteten Bohrungsausnehmung 122 des mittleren Gewerbeteiles 16 des türseitigen Scharnierflügels 17 aufgenommen und weist an seinem oberen Ende eine kugelförmige Lagerpfanne 51 auf, in welcher eine zweite Kugel 444 aufgenommen ist. Die Lagerpfanne 51 kann dabei entweder insgesamt aus einem wartungsfreien Kunststoffmaterial bestehen oder aber mit einer Auskleidung aus wartungsfreiem Kunststoffmaterial versehen sein.

Bei der im Ausführungsbeispiel gemäß Figur 5 gezeigten Ausführungsform ist der Scharnierstiftstummel 7 des oberen Türscharnieres 2 über eine Rändel 999 im Gewerbeteil 11 des türseitigen Scharnierflügels 10 drehsicher festgestellt und vermittels einer Lagerbuchse 52 wartungsfrei drehbar im Gewerbeteil 6 des karosserieseitigen Scharnierflügels 5 gelagert. Der axial verstellbare Lagerzapfen 25 des unteren Flügelscharnieres 3 ist an seinem unteren Stirnende mit einer insbesondere spitzwinkelig geformten Lagerpfanne 53 versehen, über welche er mit einer Kugel 54 zusammenwirkt, die ihrerseits in eine Augenbohrung 122 des Gewerbeteiles 16 des türseitigen Scharnierflügels 3 eingreift und sich an der oberen Stirnfläche 55 des Scharnierstiftstummels 77 abstützt. Dabei ist der Scharnierstiftstummel 77 drehsicher in der Augenbohrung 122 des Gewerbeteiles 16 des türseitigen Scharnierflügels 3 aufgenommen und vermittels einer Lagerbuchse 56 wartungsfrei drehbar im Gewerbeteil 20 des türholmseitigen Scharnierflügels 15 des Flügelscharnieres aufgenommen.

Aus der Einzeldarstellung der Figur 6 geht weiterhin hervor, daß die Erfindung auch eine Anordnung, insbesondere aber nicht ausschließlich für das untere Flügelscharnier 3 umfaßt, bei welcher der Lagerzapfen 25 vermittels einer Gewindebohrung 24 axial verstellbar im einen Gewerbeteil, hier dem oberen Gewerbeteil des an der Tür angeschlagenen Scharnierflügels aufgenommen ist und über eine konisch gestaltete Stimfläche 57 mit einer entsprechend konisch gestalteten Lagerpfannenausnehmung 58 im mittleren Gewerbeteil 166 des karosserieseitigen Scharnierflügels 15 zusammenwirkt. Im Gewerbeteil 166 des karosserieseitigen Scharnierflügels 95 ist hierbei auch der verstellbar im Gewerbeteil aufgenommen und in eine Umfangsnut seines Schaftabschnittes eingreifenden Scharnierstiftstummel 77 vermittels einer Umfangsrändel 99 drehsicher aufgenommen. Andererseits ist der Scharnierstiftstummel 77 vermittels einer Lagerbuchse 60 wartungsfrei im Gewerbeteil 61 des türseitigen Scharnierflügels 10/17 drehbar aufgenommen.

Die Einzeldarstellungen der Figuren 7 und 8 betreffen jeweils die Anordnung eines mit einem der beiden Türscharniere baulich vereinigten Türfeststellers und stellen dabei die nicht typische, aber beispielsgemässe Anwendung eines Drehstab-Türfeststellers dar. Der Drehstab-Türfeststeller ist dabei in an sich bekannter Weise ausgeführt, jedoch hier nur als schematisches Beispiel dargestellt. Wenigstens der eine der beiden Scharnierflügel 10 bzw. 15 ist dabei als Blechscharnier ausgeführt un mit einer Scharnierlagerung für den anderen Scharnierflügel 10 bzw. 17 etwa gemäss der Ausführungsform nach Figur 4 ausgerüstet. Selbsverständlich kann dabei auch jede andere geeignete und vorstehend au7fgezeigte Ausführungsform einer Scharnierlagerung angewandt werden.

## Patentansprüche

1) Anlenkung aushängbarer Kraftwagentüren, die über ein oberes (2) und ein unteres (3) jeweils aushängbares Flügelscharnier an der Fahrzeugkarosserie (4) angelenkt sind, wobei die beiden Scharniere (2 und 3) in einer gemeinsamen Drehachse angeordnet sind und die Tür (1) insgesamt mittels wenigstens eines einem der beiden Scharniere (2 und 3) zugeordnet und in der gemeinsamen Drehachse beider Scharniere (2 und 3) angeordneten Schraubenbolzens (23) in der eingehängten Betriebslage gesichert ist, wobei bei einem der beiden Scharniere der am Türholm (4) der Fahrzeugkarosserie angeschlagene Scharnierflügel (15) zwei mit einem gewissen Freiraum (18) ein mittleres Gewerbeteil (16) des an der Tür (1) angeschlagenen Scharnierflügels (3) gabelförmig umgreifende Gewerbeteile (19/20) aufweist und die Tür (1) durch einen das eine der Gewerbeteile (19/20) des karosserieseitigen Scharnierflügels (15) durchgreifenden axial verstellbaren Lagerzapfen (25) spielfrei in den Scharnierlageraugen gehalten sowie in ihrer eingehängten Betriebslage gegen unbeabsichtigtes Aushängen gesichert ist, dadurch gekennzeichnet, daß das zweite Türscharnier (2) als einfaches Aushängescharnier mit einem am einen Scharnierflügel (5) angeordneten Lagerzapfen (7) und einer am anderen Scharnierflügel (10) angeordneten Lagerausnehmung bzw. Lagerpfanne (12) gestaltet ist.

2.) Anlenkung nach Anspruch 1, dadurch gekennzeichnet, daß das den axial verstellbaren Lagerzapfen (25) enthaltende Flügelscharnier (3) als unteres Scharnier angeordnet und der axial verstellbare Lagerzapfen (25) im oberen Gewerbeteil (19) des karosserieseitigen Scharnierflügels (15) aufgenommen ist.

3.) Anlenkung nach Anspruch 1 oder 2, dadurch gekennzeichnet, daß der axial verstellbare Lagerzapfen (25) durch einen in seiner jeweils eingestellten Lage vermittels einer Kontermutter (26) sicherbaren Schraubenbolzen gebildet ist.

4.) Anlenkung nach Anspruch 1, dadurch gekennzeichnet, daß der jeweils karosserieseitige Scharnierflügel (5/15) beider Scharniere (2/3) zwei ein mittleres Gewerbeteil (16) des türseitigen Scharnierflügels (17) mit einem gewissen Freiraum (18) gabelförmig umgreifende Gewerbeteile (19/20) aufweist und die obenliegende Gewerbefläche (14/114) wenigstens eines der beiden türseitigen Scharnierflügel (10 bzw. 17) eine von oben nach unten konische oder kugelig verjüngte Lagerung (32, 39) für den axial verstellbar im oberen Gewerbeteil (19/31) des karosserieseitigen Scharnierflügels (10) aufgenommenen Lagerzapfen (25/29) aufweist.

5.) Anlenkung nach Anspruch 4, dadurch gekennzeichnet, das der im oberen Gewerbeteil des karosserieseitigen Scharnierflügels (10) axial verstellbar aufgenommene Lagerzapfen (29) unterendig einen radial ausladenden, konischen Lagerteil (31) aufweist, dem eine entsprechend konisch gestaltete Lagerausnehmung (32) in der Oberseite des mittleren Gewerbeteiles (16) des türseitigen Scharnierflügels (2) zugeordnet ist.

6.) Anlenkung nach Anspruch 4 und 5, dadurch gekennzeichnet, daß der im oberen Gewerbeteil (31) des karosserieseitigen Scharnierflügels (5/15) axial verstellbar aufgenommene Lagerzapfen (25/29) vermittels eines radial zur Achse seines Schaftabschnittes (34) verstellbar im Gewerbeteil (31) aufgenommen und in eine Umfangsnut (35) seines Schaftabschnittes eingreifendes Sicherungsmittels, (37), wie Klemm- bzw. Feststellschraube oder drgl. in seiner Betriebslage gesichert ist.

7.) Anlenkung nach Anspruch 6, dadurch gekennzeichnet, daß die Flankenflächen (36) der Umfangsnut (35) im Schaftabschnitt (34) des Lagerzapfens (29) gegensinnig geneigt sind und die Spitze des Sicherungsmittels (37) z. B. Klemm- oder Feststellschraube eine entsprechend geneigte Umfangsfläche aufweist, derart, daß der Lagerzapfen (39) durch das Sicherungsmittel (37) in Richtung auf seine Gegenlagerfläche (32) abgedrängt wird.

8.) Anlenkung nach Anspruch 1 bis 5, dadurch gekennzeichnet, daß der im oberen Gewerbeteil (19) des karosserieseitigen Scharnierflügels (15) axial verstellbar aufgenommene Lagerzapfen (299) in Richtung auf die Oberseite des mittleren Gewerbeteiles (16) des türseitigen Scharnierflügels (10) und axial federbelastet ist.

9.) Anlenkung nach Anspruch 8, dadurch gekennzeichnet, daß die axial gerichtete Federbelastung des im oberen Gewerbeteil (3) des karosserieseitigen Scharnierflügels (5) axial verstellbar aufgenommenen Lagerzapfens (344/299) durch eine an der Unterseite (43) des oberen Gewerbeteiles (31) abgestützte und an einer Bundfläche (44) des Lagerzapfens (299) angreifende Spiralfeder (42) aufgebracht wird.

10.) Anlenkung nach einem der voraufgehenden Ansprüche 1 bis 9, dadurch gekennzeichnet, daß der im oberen Gewerbeteil (31) des karosserieseitigen Scharnierflügels (5) axial verstellbar aufgenommene Lagerzapfen (29/299) über einen unterendig konisch gestalteten Lagerkopf (31) mit einer gleichfalls konisch gestalteten Lagerausnehmung (32) in der Oberseite des mittleren Gewerbeteiles (16) des türseitigen Scharnierflügels (10) zusammenwirkt und insgesamt als einteiliger Schraubenbolzen ausgebildet ist.

11.) Anlenkung nach einem der vorausgehenden Ansprüche 1 bis 10, dadurch gekennzeichnet, daß beide Scharniere (2,3) jeweils einen an einem unteren Gewerbeteil (6/20) des karosserieseitigen Scharnierflügels (5/15) unter Zwischenschaltung von Lagerbuchsen wartungsfrei drehbar gelagerten und in einer Augenbohrung (12, 122) des mittleren Gewerbeteiles (16) des türseitigen Scharnierflügels (10, 17) aufgenommenen Scharnierstiftstummel (7/77) aufweisen.

12.) Anlenkung nach Anspruch 11, dadurch gekennzeichnet, daß der Scharnierstiftstummel (999) in der Augenbohrung (12, 122) des Gewerbeteiles (16,19) des türseitigen Scharnierflügels (10/17) drehsicher festgelegt ist.

13.) Anlenkung nach Anspruch 1 bis 10, dadurch gekennzeichnet, daß der Scharnierstiftstummel (7,77) im untenliegenden Gewerbeteil (6/20) des karosserieseitigen Scharnierflügels (5/15) drehsicher festgelegt und in einer Augenbohrung (12,122) des Gewerbeteiles (16) des türseitigen Scharnierflügels (10/17) vermittels Lagerbuchsen (59) wartungsfrei drehbar aufgenommen ist.

14.) Anlenkung nach einem der voraufgehenden Ansprüche 1 bis 13, dadurch gekennzeichnet, daß das Gewerbeteil (11,16) des türseitigen Scharnierflügels (10,17) vermittels einer Kugel (45,44, 46) auf dem Scharnierstiftstummel (7, 77) am untenliegenden Gewerbeteil (6,20) des karosserieseitigen Scharnierflügels (5/15) abgestützt ist.

15.) Anlenkung nach einem oder mehreren der voraufgehenden Ansprüche 1 bis 14, dadurch gekennzeichnet, daß der im oberen Gewerbeteil (19) des karosserieseitigen Scharnierflügels (15) axial verstellbar aufgenommene Lagerzapfen (25) vermittels einer Kugel (47) am mittleren Gewerbeteil (16) des türseitigen Scharnierflügels (17) angreift.

16.) Anlenkung nach einem oder mehreren der voraufgehenden Ansprüche 1 bis 15, dadurch gekennzeichnet, daß der im oberen Gewerbeteil (19) des karosserieseitigen Scharnierflügels (15) axial verstellbar aufgenommene Lagerzapfen (23) in eine axiale Augenbohrung (12,122) im mittleren Gewerbeteil (16) des türseitigen Scharnierflügels (10) eintaucht.

17.) Anlenkung nach Anspruch 16, dadurch gekennzeichnet, daß die Augenbohrung (12) im mittleren Gewerbeteil (16) des türseitigen Scharnierflügels (17) mit einer Lagerbuchse (49) aus wartungsfreiem Lagermaterial ausgekleidet ist.

18.) Anlenkung nach einem oder mehreren der voraufgehenden Ansprüche 1 bis 17, dadurch gekennzeichnet, daß eines der beiden Flügelscharniere als Blechscharnier ausgebildet und mit einem Türfeststeller baulich vereinigt ist.

19.) Anlenkung nach Anspruch 18, dadurch gekennzeichnet, daß der Türfeststeller als Drehstab-Türfeststeller ausgebildet ist.

20.) Anlenkung nach Anspruch 1 bis 18, dadurch gekennzeichnet, daß wenigstens einer vorzugsweise beide Scharnierflügel jedes der beiden Flügelscharniere aus einem Abschnitt eines fortlaufenden Scharnierprofiles gebildet sind.

## Claims

1. Hingeing arrangement for unhingeable motor vehicle doors which are articulated on the vehicle bodywork (4) by an upper (2) and a lower (3) respectively unhingeable leaf hinge, the two hinges (2 and 3) being disposed in a common axis of rotation while the door (1) as a whole is secured in the hung operating position by means of screw bolts (23) disposed in the common axis of rotation of both hinges (2 and 3) and associated with at least one of the two hinges (2 and 3), one of the two hinges having the hinge leaf (15) which is mounted on the door pillar (4) of the vehicle body comprises two joint parts (19/20) which bifurcatingly and with a certain clearance (18) engage around a middle joint part (16) of the hinge leaf (3) which is mounted on the door (1), the door (1) being supported without clearance in the hinge bearing eyes by an axially adjustable bearing journal (25) which engages through one of the joint parts (19/20) of the hinge leaf (15) which is on the bodywork side so that the door is secure, in its hung and working position and cannot be removed unintentionally from its hinges, characterized in that the second door hinge (2) is constructed as a simple disengageable hinge with a bearing journal (7) disposed on one hinge leaf (5) and a bearing recess or bearing cup (12) disposed on teh other hinge leaf (10).

2. Hingeing arrangement according to Claim 1, characterized in that the leaf hinge (3) which contains the axially adjustable bearing journal (25) is disposed as the bottom hinge, the axially adjustable bearing journal (25) being housed in the upper joint part (19) of the hinge leaf (15) which is on the bodywork side.

3. Hingeing arrangement according to Claim 1 or 2, characterized in that the axially adjustable bearing journal (25) is constituted by a screw bolt adapted to be secured by means of a locking nut (26) in that particular position to which it has been adjusted.

4. Hingeing arrangement according to Claim 1, characterized in that whichever is the hinge leaf (5/15) of the two hinges (2/3) which is on the bodywork side comprises two joint parts (19/20) which bifurcatingly and with a certain clearance (18) engage around a middle joint part (16) of the hinge leaf (17) which is on the door side, the upper joint surface (14/114) of at least one of the two hinge leaves (10/17) on the door side comprising a downwardly conically or spherically tapering mounting (32, 39) for the axially adjustable bearing journal (25/29) which is housed in the upper joint part (19/31) of the hinge leaf (10) which is on the bodywork side.

5. Hingeing arrangement according to Claim 4, charcterized in that the bearing journal (29) which is axially adjustably housed in the upper joint part of the hinge leaf (10) which is on the bodywork side has at its bottom end a radially projecting conical bearing part (31) with which a correspondingly conically formed bearing recess (32) in the top of the middle joint part (16) of the hinge leaf (2) on the door side is associated.

6. Hingeing arrangement according to Claim 4 and 5, characerized in that the bearing journal (25/29) which is axially displaceably housed in the upper joint part (31) of the hinge leaf (5/15) on the bodywork side is secured in its operating position by a securing means (37) such as a clamping or fixing screw of the like accommodated in the joint part (31) and adjustable radially of the axis of its shank portion (34) and engaging a peripgeral groove (35) of its shank portion.

7. Hingeing arrangement according to Claim 6, characterized in that the flank surfaces (36) of the peripheral groove (35) in the shank portion (34) of the bearing journal (29) are inclined in opposition to one another, the point of the securing means (37), e.g. clamping or fixing screw, having a correspondingly inclined peripheral surface so that the bearing journal (39) is forced in the direction of its mating bearing surface (32) by the locking means (37).

8. Hingeing arrangement according to Claim 1 to 5, characterized in that the bearing journal (299) which is axially adjustably accommodated in the upper joint part (19) of the hinge leaf (15) which is on the bodywork side is spring-loaded axially and in the direction of the top of the middle point part (16) of the hinge leaf (10) on the door side.

9. Hingeing arrangement according to Claim 8, characterized in that the axially directed spring loading of the bearing journal (344/299) which is axially adjustably accommodated in the top bearing part (3) of the hinge leaf (5) on the bodywork side is applied by a coiled spring (42) biased on the underside (43) of the upper joint part (31) and engaging a shoulder surface (44) on the bearing journal (299).

10. Hingeing arrangement according to one of the preceding Claims 1 to 9, characterized in that the bearing journal (29/299) which is axially displaceably housed in the upper joint part (31) of the hinge leaf (5) on the bodywork side is generally constructed as a one-piece screw bolt and co-operates via a bearing head (31) which is conical at its bottom end, with a likewise conically constructed bearing recess (32) in the top of the middle joint part (16) of the hinge leaf (10) on the door side.

11. Hingeing arrangement according to one of the preceding Claims 1 to 10, characterized in that both hinges (2, 3) each comprise a respective hinge pin stud (7/77) accommodated in a bore (12, 122) in the middle joint part (16) of the hinge leaf (10, 17) which is on the door side and mounted to be rotatable in servicing-free manner on a bottom joint part (6/20) of the hinge leaf (5/15) on the bodywork side, through interposed bearing bushes.

12. Hingeing arrangement according to Claim 11, characterized in that the hinge pin stud (999) is rotationally rigidly mounted in the bore (12, 122) of the joint part (16, 19) of the hinge leaf (10/17) which is on the door side.

13. Hingeing arrangement according to Claim 1 to 10, characterized in that the hinge pin stud (7, 77) is rotationally rigidly fixed in the bottom joint part (6/20) of the hinge leaf (5/15) on the body work side while being housed in maintenance-free and rotatable manner by means of bearing bushes (59) in a bore (12, 122) in the joint part (16) of the hinge leaf (10/17) on the door side.

14. Hingeing arrangement according to one of the preceding Claims 1 to 13, characterized in that the joint part (11, 16) of the hinge leaf (10, 17) on the door side is supported by means of a ball (45, 44, 46) on the hinge pin stud (7, 77) on the bottom joint part (6, 20) of the hinge leaf (5/15) on the bodywork side.

15. Hingeing arrangement according to one or more of the preceding Claims 1 to 14, characterized in that the bearing journal (25) which is housed in axially adjustable fashion in the upper joint part (19) of the hinge leaf (15) on the bodywork side comprises a ball (47) by which it engages the middle joint part (16) of the hinge leaf (17) on the door side.

16. Hingeing arrangement according to one or more of the preceding Claims 1 to 15, characterized in that the bearing journal (23) which is housed in axially adjustable fashion in the upper joint part (19) of the hinge leaf (15) on the bodywork side fits into an axial bore (12, 122) in the middle joint part (16) of the hinge leaf (10) on the door side.

17. Hingeing arrangement according to Claim 16, characterised in that the bore (12) in the middle joint part (16) of the hinge leaf (17) on the door side is lined with a bearing bush (14) of maintenance-free bearing material.

18. Hingeing arrangement according to one or more of the preceding Claims 1 to 17, characterized in that one of the two leaf hinges is constructed as a sheet metal inge and is structurally combined with a door stay.

19. Hingeing arrangement according to Claim 18, characterized in that the door stay is constructed as a torsion bar door stay.

20. Hingeing arrangement according to Claim 1 to 18, characterized in that at least one and preferably both hinge leaves of each of the two leaf hinges is constituted by a portion of one continuous hinge profile.

## Revendications

1. Dispositif d'appui de portes démontables de véhicules automobiles, qui sont assemblées avec la carrosserie (4) du véhicule par une charnière supérieure (2) et une charnière inférieure (3), toutes deux décrochables et disposées dans un axe de rotation commun, étant précisé que:
- le maintien de la position de service de la porte montée (1) est garantie grâce à au moins un boulon fileté (23) coopérant avec l'une des deux charnières (2), (3), disposé dans l'axe de rotation des deux charnières,
- le volet de charnière (15) de l'une des deux charnières, solidaire du montant de porte (4) sur la carosserie, comporte deux parties de travail (19), (20) qui entourent à l'instar d'une fourche, avec un certain jeu (18), une partie de travail médiane (16) du volet de charnière (3), solidaire de la porte (1),
- la porte (1) en position de service est maintenue sans jeu dans les charnons et assurée contre tout risque de décrochement involontaire, grâce à un tourillon (25) réglable axialement, traversant l'une des parties de travail (19), (20) du volet de charnière (15) solidaire de la carosserie, caractérisé en ce que la seconde charnière de porte (2) est constituée d'une charnière décrochable simple, comportant un tourillon (7) disposé dans le volet de charnière (5) et un évidement ou crapaudine (12) disposé dans l'autre volet de charnière (10).

2. Dispositif d'appui selon la revendication 1 caractérisé en ce que la charnière à volets (3) comportant le tourillon (25) réglable axialement, est utilisée comme charnière inférieure, ledit tourillon (25) réglable axialement étant logé dans la partie de travail (19) supérieure du volet de charnière (15) solidaire de la carrosserie.

3. Dispositif selon l'une des revendication 1 et 2 caractérisé en ce que le tourillon (25) réglable axialement est constitué d'un boulon fileté dont la position choisie peut être bloquée par un contre-écrou (26).

4. Dispositif d'appui selon la revendication 1 caractérisé en ce que le volet de charnière (5), (15), solidaire de la carrosserie, de chacune des charnières (2), (3) comporte deux parties de travail extérieures (19), (20) entourant à l'instar d'une fourche, avec un certain jeu (18), une partie de travail médiane (16) du volet de charnière (17) solidaire de la porte, et en ce que la surface de travail supérieure (14), (114) d'au moins l'un des volets de charnière (10), (17) solidaire de la porte comporte un élément d'appui (32), (39) dont le diamètre diminue du haut vers le bas en forme conique ou hémisphérique, destiné au tourillon (25), (29) réglable axialement et disposé dans la partie de travail supérieur (19), (31) du volet de charnière solidaire de la carrosserie.

5. Dispositif d'appui selon la revendication 4 caractérisé en ce que l'extrémité inférieure du tourillon (29) réglable axialement, disposé dans la partie de travail supérieur du volet de charnière solidaire de la carosserie, comporte un élément d'appui (310) conique, saillant radialement, qui coopère avec un évidement (32) présentant une forme conique correspondante, prévu dans la face supérieure de la partie de travail médiane (16) du volet de charnière (2) solidaire de la porte.

6. Dispositif d'appui selon les revendications 4 et 5 caractérisé en ce que le maintien de la position de service du tourillon (25), (29) réglable axialement, disposé dans la partie de travail supérieur (31) du volet de charnière (5), (15) solidaire de la carrosserie, est garanti par un moyen de blocage (37), tel une vis de serrage ou de blocage, qui est réglable axialement par rapport au segment de tige (34) du tourillon et s'engage dans une rainure périphérique (35) dudit segment de tige.

7. Dispositif d'appui selon la revendication 6 caractérisé en ce que les surfaces des flancs (36) de la rainure périphérique (35) ménagée dans le segment de tige (34) du tourillon sont inclinées en sens opposé et en ce que la tête du moyen de blocage (37) présente une surface périphérique inclinée de façon correspondante de sorte que le tourillon (29) est poussé par le moyen de blocage (37) en direction de la surface de contre-butée (32).

8. Dispositif d'appui selon chacune des revendications 1 à 5 caractérisé en ce que le tourillon (299) réglable axialement, disposé dans la partie de travail supérieure (31) du volet de charnière (15) solidaire de la carrosserie, subit axialement la pression d'un ressort, en direction de la face supérieure de la partie de travail médiane (16) du volet de charnière (10) solidaire de la porte.

9. Dispositif d'appui selon la revendication 8 caractérisé en ce que le tourillon (344), (299) réglable axialement, disposé dans la partie de travail supérieur (3) du volet de charnière (5) solidaire de la carrosserie subit la pression d'un ressort spiral (42) s'appuyant sur la face inférieure (43) de la partie de travail supérieure (31) et sur la surface du collet (44) du tourillon (299).

10. Dispositif d'appui selon l'une des revendications 1 à 9 caractérisé en ce que le tourillon (29), (299) réglable axialement, disposé dans la partie de travail supérieure (31) du volet de charnière (5) solidaire de la carrosserie coopère, par son extrémité inférieure conique (310) avec un évidement conique correspondant (32) prévu dans la face supérieure de la partie de travail médiane (16) du volet de charnière (10) solidaire de la porte, et, est constitué d'un boulon fileté d'une seule pièce.

11. Dispositif d'appui selon l'une des revendications 1 à 10 caractérisé en ce que les deux charnières (2), (3) comportent chacune un tronçon de cheville de charnière (7), (77), disposé en pouvant tourner, par l'intermédiaire d'un coussinet ne nécessitant pas d'entretien, dans la partie de travail inférieure (6), (20) du volet ce charnière (5), (15) solidaire de la carrosserie, et, engagé dans l'alésage du charnon (12), (122) de la partie de travail médiane (16) du volet de charnière (10), (17) solidaire de la porte.

12. Dispositif d'appui selon la revendication 11 caractérisé en ce que le tronçon de cheville de charnière (999) est disposé sans possibilité de rotation dans l'alésage du charnon (12), (122) de la partie de travail (16), (19) du volet de charnière (10), (17) solidaire de la porte.

13. Dispositif d'appui l'une des revendications 1 à 10 caractérisé en ce que le tronçon de cheville de charnière (7), (77) est disposé sans possibilité de rotation dans la partie inférieure de travail (6), (29) du volet de charnière (5), (15) solidaire de la carosserie, et disposé en pouvant tourner, grâce à un cousinet (59) ne nécessitant pas d'entretien dans l'alésage du charnon (12), (122) de la partie de travail (16) du volet de charnière (10), (17) solidaire de la porte.

14. Dispositif d'appui selon l'une des revendications 1 à 13 caractérisé en ce que la partie de travail (11), (16) du volet de charnière (10), (17) solidaire de la porte s'appuie, par l'intermédiaire d'une bille (45), (44), (46), sur le tronçon de cheville de charnière (7), (77) disposé dans la partie de travail inférieure

(6), (20) du volet de charnière (5), (15) solidaire de la carrosserie. 15. Dispositif d'appui selon l'une ou plusieurs des revendications 1 à 14 caractérisé en ce que le tourillon (25) réglable axialement, disposé dans la partie de travail superieure (19) du volet de charnière (15) solidaire de la carrosserie s'appuie, par l'intermédiaire d'une bille (47), sur la partie de travail médiane (16) du volet de charnière (17) solidaire de la porte.

16. Dispositif d'appui selon l'une ou plusieurs des revendications 1 à 14 caractérisé en ce que le tourillon (23) réglable axialement, disposé dans la partie de travail supérieur (19) du volet de charnière (15) solidaire de la carrosserie, s'engage dans un alésage du charnon axial (12), (122) prévu dans la partie de travail médiane (16) du volet de charnière (10) solidaire de la porte.

17. Dispositif d'appui selon la revendication 16 caractérisé en ce que l'alésage du charnon (12) prévu dans la partie de travail médiane (16) du volet de charnière (17) solidaire de la porte est garni d'un coussinet (49) en matériau ne nécessitant pas d'entretien.

18. Dispositif d'appui selon l'une ou plusieurs des revendications 1 à 17 caractérisé en ce que l'une des charnières à volets est une charnière en tôle constituant une pièce unique avec un arrêtoir de porte.

19. Dispositif d'appui selon la revendication 18 caractérisé en ce que l'arrêtoir de porte est constitué d'une barre de torsion. 20. Dispositif d'appui selon l'une des revendications 1 à 18 caractérisé en ce que au moins l'un des volets de charnière, de préférence les deux, de chacune des charnières, sont constitués d'un segment de profilé de charnière continu.
